# FASCICULE DE BREVET EUROPEEN

(11) **EP 1 758 657 B1**
(45) Date de publication et mention de la délivrance du brevet: **11.07.2012**
(21) Numéro de dépôt: 05757255.4
(22) Date de dépôt: 18.04.2005
(51) Int. Cl.: A62B 9/00

(54) **SCAPHANDRE VENTILE SECURISE NOTAMMENT POUR MILIEU HOSTILE**
GESICHERTES BELÜFTETES ATMUNGSGERÄT, INSBESONDERE FÜR FEINDLICHE UMGEBUNGEN
SECURED VENTILATED BREATHING DEVICE, IN PARTICULAR FOR HOSTILE MEDIUM

(30) Priorité: 27.04.2004 FR 0404411
(43) Date de publication de la demande: 07.03.2007
(73) Titulaire: Sperian Protection Clothing, 30200 Bagnols-sur-Ceze (FR)
(72) Inventeur: TUFFERY, Swan, F-30000 Nimes (FR)
(74) Mandataire: Nilsson, Lars
(86) Numéro de dépôt international: PCT/FR2005/000918
(87) Numéro de publication internationale: WO 2005/110547

(56) Documents cités:
- DE-A- 19 700 229
- GB-A- 582 882
- US-A- 4 455 683
- US-A- 5 355 875

## Description

La présente invention concerne les scaphandres ventilés sécurisés, notamment pour milieux hostiles, qui trouvent une application particulièrement avantageuse comme vêtements de confinement antinucléaire, anti-bactériologique, de protection en milieu hospitalier, etc., c'est-à-dire des vêtements qui répondent aux normes de sécurité applicables notamment dans les domaines nucléaire, bactériologique, chimique, biologique, etc., et même comme équipements vestimentaires pour, par exemple, réduire le stress thermique.

On sait qu'il est nécessaire de protéger les personnes qui, par exemple, travaillent dans des milieux hostiles comme ceux définis ci-dessus.

L'un des moyens utilisés pour protéger ces personnes est de les revêtir d'un scaphandre qui les recouvre, en entier si le scaphandre est du type "total", ou partiellement si le scaphandre est du type "heaume", "cagoule" ou analogue qui recouvre une part plus ou moins grande de la partie haute du corps.

Pour éviter que des produits nocifs puissent entrer dans un scaphandre et pour permettre à la personne revêtue d'un scaphandre de respirer normalement, le scaphandre comporte en outre des moyens qui permettent de ventiler son intérieur tout en maintenant ce dernier en légère surpression, grâce à un fluide sous pression comme de l'air propre industriel ou analogue

Dans ce but, un scaphandre est constitué d'une peau qui définit une enveloppe dans laquelle la personne à protéger peut tenir comme mentionné auparavant en totalité ou en partie, et d'un tube d'alimentation en fluide sous pression dont une extrémité est apte à être reliée à une source de ce fluide située dans un endroit propre et dont l'autre extrémité plonge dans l'enveloppe en traversant la peau par un passage étanche avec un conduit d'une longueur suffisante pour que la personne revêtue d'un tel scaphandre puisse atteindre tous les objectifs qui lui sont fixés dans le milieu dans lequel elle doit se mouvoir.

De plus, lorsque la personne est revêtue d'un tel scaphandre, elle est généralement dans un milieu hostile et très occupée par les tâches qui lui sont imparties. Elle doit donc pouvoir respirer normalement en totale sécurité. Dans ce but, il est absolument nécessaire de l'avertir le plus rapidement possible lorsqu'il y a un risque pour qu'intervienne une panne dans l'alimentation en fluide.

C'est ainsi qu'il est prudent de munir le scaphandre d'un avertisseur pour permettre à la personne qui le porte de se mettre en sécurité dès qu'elle est avertie du risque d'une telle panne, tout en lui laissant assez de fluide pour la protéger et lui permettre de respirer. De tels dispositifs sont par exemple décrits dans les DE 197 00 229 et US 4 455 683.

Aussi, la présente invention a-t-elle pour but de réaliser un scaphandre ventilé au moyen d'un fluide donné, qui tende à atteindre au mieux les objectifs définis ci-dessus.

Plus précisément, la présente invention a pour objet un scaphandre ventilé sécurisé pour une personne, quand ledit scaphandre est apte à être utilisé dans un milieu ambiant où règne une atmosphère à une pression Pₐ sensiblement constante, comme défini dans la revendication 1 annexée.

D'autres caractéristiques et avantages de l'invention apparaîtront au cours de la description suivante donnée en regard du dessin annexé à titre illustratif mais nullement limitatif, dans lequel :
La figure unique représente, vu en coupe longitudinale, un mode de réalisation préférentiel d'un scaphandre ventilé sécurisé selon l'invention.

Il est tout d'abord précisé que la figure représente essentiellement un seul mode de réalisation de l'objet selon l'invention, mais qu'il peut exister d'autres modes de réalisation qui répondent à la définition de cette invention.

Ceci étant précisé, la figure unique représente un mode de réalisation d'un scaphandre ventilé sécurisé selon l'invention qui trouve une application particulièrement avantageuse dans le domaine, comme mentionné auparavant, du confinement antinucléaire, anti-bactériologique, de protection en milieu hospitalier, etc., en précisant qu'un tel scaphandre ventilé sécurisé est destiné à être porté par une personne qui doit se mouvoir et travailler dans un milieu ambiant où règne une atmosphère à une pression Pₐ sensiblement constante, par exemple la pression atmosphérique.

Un tel scaphandre comporte une enveloppe 2 formée d'une peau 3 en un matériau étanche, par exemple du polychlorure de vinyle (PVC). Il comporte en outre un tube d'alimentation 4 en un fluide donné tel que de l'air industriel ou analogue, dont une première extrémité 5 est apte à être reliée à une source du fluide donné (non représentée) apte à délivrer ce fluide donné à la pression Pₙ supérieure à la pression **Pₐ,** et dont l'autre seconde extrémité 6 traverse la peau 3, au moyen s'un passage étanche 7 pour plonger à l'intérieur 9 de l'enveloppe 2.

Il comporte aussi des moyens d'évent 8 réalisés dans la peau 3 pour mettre en communication l'intérieur 9 de l'enveloppe avec le milieu ambiant 1 à l'extérieur de celle-ci. Ces moyens d'évent peuvent être de différentes formes et sont bien connus en eux-mêmes. Ils ne seront donc pas plus amplement décrits ici dans l'unique de souci de simplifier la présente description.

Le scaphandre comporte en outre des moyens 10 pour avertir visuellement la personne qui le porte, quand la pression du fluide dans le tube d'alimentation 4 tombe en dessous d'une valeur de seuil donnée **Pₛ** inférieure à **Pₙ.**

Dans un mode de réalisation préférentiel, ces moyens 10 pour avertir visuellement la personne quand la pression du fluide dans le tube d'alimentation tombe en dessous d'une valeur de seuil donnée **Pₛ** inférieure à **Pₙ,** sont constitués par un conduit 11 dont une première extrémité 12 est reliée fluidiquement au tube d'alimentation 4 et dont l'autre seconde extrémité 13 est reliée au milieu ambiant 1, le conduit 11 comportant, entre ses première et seconde extrémités 12, 13, au moins une partie 14 dont l'intérieur est de forme cylindrique, avantageusement de révolution.

Il est aussi prévu un piston 15 monté coulissant de façon étanche dans cette partie cylindrique de conduit 14 pour y délimiter deux première et seconde chambres 16, 17 à volumes variables en sens inverse l'un de l'autre, la première chambre 16 étant en communication avec l'intérieur 44 du tube d'alimentation 4 et la seconde 17 en communication avec le milieu ambiant 1.

Ces moyens 10 comportent en outre une fenêtre étanche transparente 18 réalisée dans la paroi 19 de la partie intérieure cylindrique de conduit 14 et située sur le trajet du piston 15 lors de son coulissement, et des moyens 20 pour appliquer une force élastique sur la face 21 du piston 15 adjacente à la seconde chambre 17, l'intensité de cette force élastique variant de façon inversement proportionnelle par rapport à la variation du volume de la seconde chambre 17. De plus, cette force élastique est déterminée de façon que le piston 15 occulte au moins partiellement ladite fenêtre transparente 18 quand la pression dans le tube d'alimentation 4 est inférieure à **Pₛ,** et que le piston soit en dehors de ladite fenêtre quand la pression dans le tube d'alimentation 4 est au moins égale à **Pₛ.**

De façon très préférentielle, le conduit 11 est monté en association avec le tube d'alimentation 4 de façon que la fenêtre transparente 18 soit située dans le champ de vision 54 de la personne lorsqu'elle porte le scaphandre, pour la raison explicitée ci-après dans la description du fonctionnement du scaphandre sécurisé selon l'invention.

Il est également avantageux que cette fenêtre transparente 18 soit constituée par une portion annulaire en un matériau transparent, de la paroi latérale de la première chambre 16.

En outre, dans une réalisation préférentielle sur le plan industriel et économique, les moyens 20 pour appliquer la force élastique sont constitués, comme illustré sur la figure, par un ressort en compression 27, du type hélicoïdal, situé dans la seconde chambre 17. L'une 22 des extrémités de ce ressort 27 est montée au contact de la face 21 du piston 15 adjacente à la seconde chambre 17 et l'autre extrémité 23 est montée au contact d'une butée 24 réalisée dans cette seconde chambre 17. La butée 24 est constituée par exemple d'une collerette 25 solidaire de la paroi 19 de la partie cylindrique de conduit, cette collerette 25 étant en saillie vers l'intérieur de la seconde chambre 17.

Dans le but qui sera explicité ci-après, il est en outre avantageux que la paroi du piston 15 soit d'une couleur vive.

Enfin, pour éviter que le piston ne puisse émerger de la première chambre 16 et venir par exemple obturer le tube d'alimentation 4, il est préférable que les moyens d'avertissement visuel 10 comportent des moyens 30 pour limiter le coulissement du piston dans la première chambre 16, par exemple un ergot ou analogue situé à l'extrémité 12 de la partie cylindrique de conduit 14.

Il a été décrit ci-dessus un mode de réalisation préférentiel du scaphandre ventilé sécurisé selon l'invention. Mais il est bien sûr possible de réaliser un tel scaphandre selon d'autres modes de réalisation. Par exemple, il a été décrit et illustré un conduit ayant une section uniforme sur toute sa longueur. Mais il est possible de réaliser une partie cylindrique en deux parties ayant deux sections différentes séparées par un décrochement et un piston adapté ayant lui aussi deux sections différentes séparées par un décrochement correspondant pour obtenir, par exemple, une face 29 de piston soumise à la pression du fluide circulant dans le tube d'alimentation plus petite que celle 21 sur laquelle agit le ressort 27 et la pression **Pₐ,** le décrochement constituant dans ce cas les moyens 30 pour limiter le coulissement du piston dans la première chambre 16 et éviter qu'il ne vienne obturer partiellement ou en totalité le tube d'alimentation 4.

La solution inverse peut aussi être envisagée, c'est-à-dire une face 29 plus grande que la face 21, les moyens 30 pour limiter le coulissement du piston étant dans ce cas constitués comme ceux illustrés sur la figure.

De même, un ressort hélicoïdal a été illustré et donné à titre d'exemple préférentiel de réalisation sur le plan industriel et économique. Mais d'autres réalisations sont possibles, par exemple un ressort pneumatique ou analogue.

De même, il est aussi possible que la partie cylindrique de conduit 14 qui a été représentée directement reliée au tube d'alimentation 4 et au milieu ambiant 1 soit reliée indirectement à ce tube d'alimentation 4 et à ce milieu ambiant 1, par exemple au moyen de tuyaux ou analogues de grande longueur. C'est par exemple le cas où il serait nécessaire de placer le passage étanche à un endroit plus favorable pour la réalisation du scaphandre mais situé en dehors du champ de vision de la personne revêtue du scaphandre. Il faudrait alors relier la partie cylindrique de conduit 14 au tube d'alimentation 4 au moyen d'un tuyau auxiliaire dont la longueur permettrait de la positionner, avec sa fenêtre transparente 18, dans le champ de vision.

Le scaphandre décrit ci-dessus fonctionne de la façon suivante :
On suppose tout d'abord qu'une personne revêtue d'un scaphandre selon l'invention tel que décrit ci-dessus doit se mouvoir dans un milieu hostile. Pour cela, l'extrémité 5 du tube d'alimentation 4 est connectée à une source de fluide, par exemple de l'air industriel, sous une pression **Pₙ** supérieure à la pression **Pₐ** du milieu ambiant. L'intérieur 9 de l'enveloppe 2 est ainsi mis en surpression pour permettre à la personne de respirer normalement et à l'enveloppe d'être normalement ventilée, les moyens d'évent 8 permettant de maintenir l'intérieur de l'enveloppe 2 à une pression relativement constante et l'air expulsé par ces moyens d'évent évitant que des produits dangereux ne s'introduisent à l'intérieur de l'enveloppe.
Quand la pression dans le tube d'alimentation, et donc aussi dans la première chambre 16, est normale et égale à **Pₙ,** il s'exerce, sur la face 29 du piston, une force pressante égale à **Pₙ** x **S,** si **S** est l'aire de cette face 29. Sous l'effet de cette force pressante, le piston est repoussé vers l'extrémité 13 de la partie cylindrique de conduit 14 en comprimant le ressort 27 jusqu'à ce que la force pressante exercée sur la face 29 et celles exercées par le ressort et la pression du milieu ambiant sur la face 21 du piston s'équilibrent, maintenant ainsi le piston 15 dans une position en dehors de la fenêtre transparente 18. Cette position est représentée en traits continus sur la figure unique.

En revanche, si, pour quelque raison que ce soit, la pression dans le tube d'alimentation vient à chuter, la force pressante exercée sur la face 29 du piston 15 diminue et le ressort 27 repousse le piston pour tendre à diminuer le volume de la première chambre 16.

Si la pression dans le tube d'alimentation chute à une valeur inférieure à la valeur de seuil **Pₛ,** le piston est repoussé jusqu'à se trouver au moins en partie en regard de la fenêtre transparente 18 et l'occulter au moins partiellement, comme illustré en traits interrompus sur la figure.

Comme, par définition structurelle, cette fenêtre transparente 18 se trouve dans le champ de vision 54 de la personne revêtue scaphandre, cette dernière comprend immédiatement que la pression du fluide dans le tube d'alimentation n'est plus suffisante pour assurer sa sécurité, et qu'elle doit donc faire tout le nécessaire pour sortir du milieu hostile et préserver sa sécurité.

Le fait que le piston soit d'une couleur vive permettra d'attirer encore plus l'attention de la personne portant le scaphandre.

A la description ci-dessus, il apparaît aisément que le scaphandre ventilé selon l'invention est d'une réalisation très simple, peu coûteuse et très fiable sur le plan de la sécurité car, en plus, il ne comporte pas d'éléments électriques ou analogues pouvant nuire à la sécurité des personnes qui sont tenues de revêtir de tels scaphandres.

## Revendications

1. Scaphandre ventilé sécurisé pour une personne, quand ledit scaphandre est apte à être utilisé dans un milieu ambiant (1) où règne une atmosphère à une pression **Pₐ** sensiblement constante, ledit scaphandre comportant :
une enveloppe (2) formée d'une peau (3) en un matériau étanche,
un tube d'alimentation (4) en un fluide dont une extrémité (5) est apte à être reliée à une source de ce fluide sous une pression donnée **Pₙ** supérieure à la pression **Pₐ** et dont l'autre extrémité (6) traverse la peau par un passage étanche (7) pour plonger dans l'enveloppe, et
des moyens d'évent (8) réalisés dans la peau pour mettre en communication l'intérieur (9) de l'enveloppe avec le milieu ambiant (1),
**caractérisé par le fait qu'**il comporte en outre des moyens (10) pour avertir visuellement ladite personne quand la pression du fluide dans ledit tube d'alimentation (4) tombe en dessous d'une valeur de seuil donnée **Pₛ** inférieure à **Pₙ** constitués par un conduit (11) dont une première extrémité (12) est reliée fluidiquement au tube d'alimentation (4) et dont l'autre seconde extrémité (13) est reliée au milieu ambiant (1), ledit conduit (11) comportant, entre ses première et seconde extrémités (12, 13), une partie (14) dont l'intérieur est de forme cylindrique, un piston (15) monté coulissant de façon étanche dans la partie cylindrique de conduit (14) et délimitant, dans cette partie de conduit, deux première et seconde chambres (16, 17) à volumes variables en sens inverse l'un de l'autre, la première chambre (16) étant en communication avec l'intérieur (44) du tube d'alimentation (4) et la seconde (17) en communication avec le milieu ambiant (1), une fenêtre étanche transparente (18) réalisée dans la paroi (19) de la partie cylindrique de conduit (14) et située sur le trajet du piston (15) lors de son coulissement, et des moyens (20) pour appliquer une force élastique sur la face (21) du piston (15) adjacente à la seconde chambre (17), l'intensité de ladite force élastique variant de façon inversement proportionnelle par rapport à la variation du volume de ladite seconde chambre (17), ladite force élastique étant déterminée de façon que le piston (15) occulte au moins partiellement la fenêtre transparente (18) quand la pression dans le tube d'alimentation (4) est inférieure à **Pₛ** et que le piston (15) soit en dehors de ladite fenêtre transparente (18) quand la pression dans le tube d'alimentation (4) est au moins égale à **Pₛ.**

2. Scaphandre ventilé sécurisé selon la revendication 1, **caractérisé par le fait que** le conduit (11) est monté en association avec le tube d'alimentation (4) de façon que la fenêtre transparente (18) soit située dans le champ de vision (54) de la personne lorsqu'elle porte le scaphandre.

3. Scaphandre ventilé sécurisé selon l'une des revendications 1 et 2, **caractérisé par le fait que** la fenêtre transparente (18) est constituée par une portion annulaire, en un matériau transparent, de la paroi latérale de la première chambre.

4. Scaphandre ventilé sécurisé selon l'une des revendications 1 à 3, **caractérisé par le fait que** les moyens (20) pour appliquer la force élastique sont constitués par un ressort en compression (27) situé dans la seconde chambre (17), dont une extrémité (22) est montée au contact de la face (21) du piston (15) adjacente à ladite seconde chambre (17) et dont l'autre extrémité (23) est montée au contact d'une butée (24) réalisée dans cette seconde chambre (17).

5. Scaphandre ventilé sécurisé selon la revendication 4, **caractérisé par le fait que** ladite butée (24) est constituée d'une collerette (25) solidaire de la paroi (19) de la partie cylindrique de conduit, ladite collerette (25) étant en saillie vers l'intérieur de ladite seconde chambre (17).

6. Scaphandre ventilé sécurisé selon l'une des revendications 1 à 5, **caractérisé par le fait que** la paroi dudit piston (15) est d'une couleur vive.

7. Scaphandre ventilé selon l'une des revendications 1 à 6, **caractérisé par le fait que** les moyens (10) pour avertir visuellement ladite personne comportent en outre des moyens (30) pour limiter le coulissement du piston dans la première chambre.

## Claims

1. A ventilated protective safety garment for an individual, wherein said protective garment is suitable for use in an ambient medium (1) where the atmosphere is at a substantially constant pressure **Pₐ,** said protective garment comprising:
an envelope (2) formed by a skin (3) of impermeable material;
a tube (4) for supplying a fluid, having one end (5) which is suitable for connecting to a source of this fluid under a given pressure **Pₙ** which is higher than the pressure **Pₐ** and wherein the other end (6) passes through the skin via a leakproof passage (7) right into the envelope; and
vent means (8) provided in the skin in order to place the interior (9) of the envelope in communication with the ambient medium (1);
**characterized in that** it further comprises means (10) for alerting said individual visually when the pressure of the fluid in said supply tube (4) falls below a given threshold value **Pₛ** which is lower than **Pₙ,** constituted by a conduit (11) with a first end (12) which is in fluid connection with the supply tube (4) and a second end (13) which is connected to the ambient medium (1), said conduit (11) comprising, between its first and second ends (12, 13), a portion (14) the interior of which is cylindrical in shape, a piston (15) mounted slidably in a leakproof manner in the cylindrical portion of the conduit (14) and defining, in this conduit portion, two chambers, a first and a second (16, 17), having volumes which can be varied in inverse proportions with respect to each other, the first chamber (16) being in communication with the interior (44) of the supply tube (4) and the second (17) being in communication with the ambient medium (1), a transparent leakproof window (18) provided in the wall (19) of the cylindrical portion of the conduit (14) and located in the path of the piston (15) when it slides, and means (20) for applying an elastic force to the face (21) of the piston (15) adjacent to the second chamber (17), the intensity of said elastic force varying in an inversely proportional manner with respect to the variation in volume of said second chamber (17), said elastic force being determined such that the piston (15) at least partially occludes the transparent window (18) when the pressure in the supply tube (4) is less than **Pₛ,** and that the piston (15) is beyond said transparent window (18) when the pressure in the supply tube (4) is at least equal to **Pₛ.**

2. The ventilated protective safety garment according to claim 1, **characterized in that** the conduit (11) is mounted in association with the supply tube (4) such that the transparent window (18) is located in the field of vision (54) of the individual when wearing the protective garment.

3. The ventilated protective safety garment according to claim 1 or claim 2, **characterized in that** the transparent window (18) is constituted by an annular portion of the side wall of the first chamber, formed from a transparent material.

4. The ventilated protective safety garment according to one of claims 1 to 3, **characterized in that** the means (20) for applying elastic force are constituted by a compression spring (27) located in the second chamber (17), wherein one end (22) is mounted in contact with the face (21) of the pison (15) adjacent to said second chamber (17) and wherein the other end (23) is mounted in contact with an abutment (24) formed in this second chamber (17).

5. The ventilated protective safety garment according to claim 4, **characterized in that** said abutment (24) is constituted by a collar (25) which is integral with the wall (19) of the cylindrical conduit portion, said collar (25) projecting towards the interior of said second chamber (17).

6. The ventilated protective safety garment according to one of claims 1 to 5, **characterized in that** the wall of said piston (15) is brightly coloured.

7. The ventilated protective safety garment according to one of claims 1 to 6, **characterized in that** the means (10) for visually alerting said individual further comprise means (30) for limiting sliding of the piston in the first chamber.

## Patentansprüche

1. Gesichertes ventiliertes Atemschutzgerät für eine Person, wobei das Atemschutzgerät geeignet ist, in einer Umgebung (1) verwendet zu werden, in der eine Atmosphäre mit einem im Wesentlichen konstanten Druck Pₐ herrscht, wobei das Atemschutzgerät aufweist:
eine Hülle (2), die von einer Haut (3) aus einem dichten Material gebildet wird,
ein Zuführrohr (4) zur Zuführung eines Fluids, dessen eines Ende (5) geeignet ist, mit einer Quelle dieses Fluids verbunden zu werden, das unter einem gegebenen Druck Pₙ steht, der größer als der Druck Pₐ ist, und dessen anderes Ende (6) die Haut durch eine dichte Durchführung (7) durchquert, um in die Hülle einzutauchen, und
Entlüftungsmittel (8), die in der Haut ausgebildet sind, um das Innere (9) der Hülle mit der Umgebung (1) in Verbindung zu bringen, **dadurch gekennzeichnet, dass** es außerdem Mittel (10) aufweist, um die Person optisch zu warnen, wenn der Druck des Fluids in dem Zuführrohr (4) unter einen gegebenen Schwellenwert Pₛ absinkt, der kleiner als Pₙ ist, welche aus einem Leitungsrohr (11) bestehen, dessen eines, ersten Ende (12) mit dem Zuführrohr (4) fluidisch verbunden ist und dessen anderes, zweites Ende (13) mit der Umgebung (1) verbunden ist, wobei das Leitungsrohr (11) zwischen seinem ersten und seinem zweiten Ende (12, 13) aufweist: einen Teil (14), dessen Inneres von zylindrischer Form ist, einen Kolben (15), der dicht gleitend in dem zylindrischen Leitungsrohrteil (14) angebracht ist und in diesem Leitungsrohrteil zwei Kammern, eine erste und eine zweite (16, 17), mit in zueinander entgegengesetzter Richtung veränderlichen Volumina begrenzt, wobei die erste Kammer (16) mit dem Inneren (44) des Zuführrohres (4) in Verbindung steht und die zweite (17) mit der Umgebung (1) in Verbindung steht, ein durchsichtiges dichtes Fenster (18), das in der Wand (19) des zylindrischen Leitungsrohrteils (14) ausgebildet ist und sich auf dem Weg des Kolbens (15) bei seiner Gleitbewegung befindet, und Mittel (20) zum Ausüben einer elastischen Kraft auf die Seite (21) des Kolbens (15), die der zweiten Kammer (17) benachbart ist, wobei sich die Größe der elastischen Kraft umgekehrt proportional zur Änderung des Volumens der zweiten Kammer (17) ändert, wobei die elastische Kraft derart bestimmt ist, dass der Kolben (15) das durchsichtige Fenster (18) mindestens teilweise verdeckt, wenn der Druck in dem Zuführrohr (4) niedriger als Pₛ ist, und dass sich der Kolben (15) außerhalb des durchsichtigen Fensters (18) befindet, wenn der Druck in dem Zuführrohr (4) mindestens gleich als Pₛ ist.

2. Gesichertes ventiliertes Atemschutzgerät nach Anspruch 1, **dadurch gekennzeichnet, dass** das Leitungsrohr (11) in Verbindung mit dem Zuführrohr (4) derart angebracht ist, dass sich das durchsichtige Fenster (18) im Sichtfeld (54) der Person befindet, wenn sie das Atemschutzgerät trägt.

3. Gesichertes ventiliertes Atemschutzgerät nach einem der Ansprüche 1 und 2, **dadurch gekennzeichnet, dass** das durchsichtige Fenster (18) aus einem ringförmigen Abschnitt, aus einem durchsichtigen Material, der Seitenwand der ersten Kammer besteht.

4. Gesichertes ventiliertes Atemschutzgerät nach einem der Ansprüche 1 bis 3, **dadurch gekennzeichnet, dass** die Mittel (20) zum Ausüben der elastischen Kraft aus einer in der zweiten Kammer (17) befindlichen Druckfeder (27) bestehen, deren eines Ende (22) in Kontakt mit der Seite (21) des Kolbens (15) angebracht ist, die der zweiten Kammer (17) benachbart ist, und deren anderes Ende (23) in Kontakt mit einem Widerlager (24) angebracht ist, das in dieser zweiten Kammer (17) ausgebildet ist.

5. Gesichertes ventiliertes Atemschutzgerät nach Anspruch 4, **dadurch gekennzeichnet, dass** das Widerlager (24) aus einem Kragen (25) besteht, der mit der Wand (19) des zylindrischen Leitungsrohrteils fest verbunden ist, wobei der Kragen (25) in Richtung des Inneren der zweiten Kammer (17) vorsteht.

6. Gesichertes ventiliertes Atemschutzgerät nach einem der Ansprüche 1 bis 5, **dadurch gekennzeichnet, dass** die Wand des Kolbens (15) eine grelle Farbe aufweist.

7. Ventiliertes Atemschutzgerät nach einem der Ansprüche 1 bis 6, **dadurch gekennzeichnet, dass** die Mittel (10) zum optischen Warnen der Person außerdem Mittel (30) zum Begrenzen der Gleitbewegung des Kolbens in der ersten Kammer aufweisen.
